# FASCICULE DE BREVET EUROPEEN

(11) **EP 2 444 329 B1**
(45) Date de publication et mention de la délivrance du brevet: **25.12.2013**
(21) Numéro de dépôt: 11185552.4
(22) Date de dépôt: 18.10.2011
(51) Int. Cl.: B65D 33/25

(54) **Dispositif de fermeture, et sachet en faisant usage**
Schließvorrichtung und Beutel, der diese Vorrichtung verwendet
Sealing device and pouch using same

(30) Priorité: 20.10.2010 FR 1058559
(43) Date de publication de la demande: 25.04.2012
(73) Titulaire: S2F FLEXICO, 60119 Henonville (FR)
(72) Inventeur: Bois, Henri, 92200 Neuilly sur Seine (FR)
(74) Mandataire: Regimbeau

(56) Documents cités:
- WO-A1-88/04634
- CH-A- 312 954
- GB-A- 799 146
- US-A1- 2006 286 356

## Description

La présente invention concerne le domaine des sachets comprenant des moyens de fermeture complémentaires.

Dans certains cas, ces moyens sont actionnés respectivement à l'ouverture et à la fermeture par un curseur.

Ces sachets comportent deux voiles généralement parallèles formant leurs parois principales, des moyens de fermeture complémentaires solidaires des voiles, et éventuellement un curseur pour actionner lesdits moyens, à la fermeture et à l'ouverture.

Lors de la fabrication de ces sachets, on a affaire, pour chaque voile, à deux zones qui présentent des particularités techniques et mécaniques bien différentes.

La première est celle qui porte les moyens de fermeture tels que des profilés. Elle est généralement pourvue de nervures ou autres organes saillants.

La seconde est constituée des voiles qui délimitent ultérieurement soit une partie de la fermeture, soit les parois du sachet. Quand il s'agit d'un sachet de grandes dimensions, par exemple destiné à recevoir une quantité importante d'aliments pour animaux, cette seconde zone présente une vaste étendue.

On constate, lors de la fabrication de ces voiles, notamment par extrusion, des problèmes de fluage de cette seconde zone, qui peut avoir des conséquences néfastes sur la qualité du produit final, notamment en entrainant des déformations de la première zone, dite "zone technique".

De plus, il peut être demandé ou souhaitable pour des questions de fabrication liées aux contraintes techniques spécifiques à chaque zone des dispositifs de fermeture et/ou du sachet, que ces sachets soient réalisés en deux matières plastiques distinctes, incompatibles ou difficilement compatibles à la coextrusion.

Le document WO 88/04634 se rapporte à un sachet conforme au préambule de la revendication 1 de la présente demande.

Le docment US 2006/286356 est axé principalement sur un sachet dont l'embouchure est pourvue d'une bande contenant des agents actifs.

La présente invention a pour but principal de pallier la difficulté citée plus haut, en fournissant un sachet qui ne présente pas ces inconvénients.

La présente invention concerne donc un sachet comportant :
- deux voiles supports ;
- des moyens de fermeture complémentaires, chacun étant solidaire respectivement d'un voile correspondant,
caractérisé par le fait que chaque voile est constitué de deux parties distinctes, à savoir une première partie qui porte l'un des moyens de fermeture, et une seconde partie distincte de la première, ces première et seconde parties étant pourvues de moyens de coopération mutuels et complémentaires, qui consistent d'une part en des joncs portés par les premières parties et, d'autre part, en des gouttières complémentaires conformées dans le bord supérieur des secondes parties, ou inversement.

Avantageusement, les secondes parties desdits voiles sont des entités distinctes.

Toutefois, selon un autre mode de réalisation possible, les secondes parties desdits voiles sont constituées d'une seule et même feuille rabattue sur elle-même.

Selon un mode de réalisation avantageux, lesdits moyens de fermeture viennent de moulage avec la première partie correspondante.

Lesdits moyens de fermeture peuvent toutefois être constitués d'éléments rapportés.

Préférentiellement, lesdits moyens de fermeture sont des profilés complémentaires.

Avantageusement, lesdites secondes parties desdits voiles délimitent elles-mêmes le réceptacle de ce sachet,

Preferentiellement, il comporte au moins un voile supplémentaire, fixé auxdites premières parties et/ou secondes parties qui délimite le réceptacle du sachet.

D'autres caractéristiques et avantages de la présente invention apparaîtront à la lecture de la description détaillée qui va suivre d'un mode de réalisation préféré.

Cette description sera faite en référence au dessin annexé dans lequel :
La figure 1 est une vue schématique en coupe d'un dispositif de fermeture qui fait partie intégrante du sachet selon l'invention.
La figure 2 est une vue analogue à la précédente d'une variante de réalisation de ce dispositif.
Les figures 3 et 4 sont des vues très schématiques et en coupe de sachets qui intègrent le dispositif de fermeture de la figure 1.
La figure 5A est une vue schématique qui montre les éléments initialement distincts d'un dispositif de fermeture conforme à une variante, destinés à être assemblés l'un à l'autre pour constituer un dispositif de fermeture comportant un témoin d'ouverture tel que montré schématiquement en coupe à la figure 5B.
Les figures 6, 7 et 8 sont des vues schématiques de trois autres modes de réalisation d'un sachet intégrant le dispositif de fermeture.

Cette description décrit un dispositif de fermeture qui, ultérieurement, est utilisé pour fabriquer un sachet.

Le dispositif de fermeture 1 représenté à la figure 1 a une structure généralement connue en soi dans son contour. Toutefois, son mode de réalisation est innovant.

Il comporte une partie supérieure 10 et une partie inférieure 11.

Il est constitué de deux voiles en matière plastique, référencés 12 et 13.

Au niveau de la partie supérieure 10, les deux voiles 12 et 13 sont munis de profilés de fermeture complémentaires 2 et 3.

Ces profilés peuvent faire l'objet de nombreux modes de réalisation. L'invention n'est pas limitée au mode de réalisation précis illustré à la figure 1.

Dans le cas illustré ici, les profilés 2 et 3 sont respectivement du type mâle et femelle, comme cela est bien connu de l'homme de l'art. Toutefois, l'invention peut s'appliquer à d'autres types de profilés, notamment du type à crochets complémentaires. Elle peut aussi s'appliquer à d'autres moyens de fermeture, tels que ceux à boucles et crochets, bien connus sous l'appellation bandes Velcro (marque déposée).

Dans la forme de réalisation de la figure 1, les profilés 2 et 3 sont venus d'extrusion avec les voiles 12 et 13.

Toutefois, dans une variante de réalisation non représentée, ces profilés complémentaires pourraient être portés sur des bandes de support rapportées sur les voiles 12 et 13, par exemple par soudure à chaud ou collage.

Ce dispositif présente les particularités décrites ci-après.

Les voiles 12 et 13 sont en pratique chacun constitués de deux parties, à savoir une première partie qui porte l'un des profilés, et une seconde partie distincte de la première, ces première et seconde parties étant pourvues de moyens de coopération mutuels et complémentaires 4, tels que des moyens de clipsage.

Plus précisément, le voile 12 comporte une première partie 14 (que l'on peut qualifier de partie supérieure quand on considère la figure 1) qui porte le profilé 2, tandis que le voile 13 comporte une première partie 16 qui porte le profilé 3.

Par ailleurs, le voile 12 comporte une seconde partie 15, tandis que le voile 13 comporte une seconde partie analogue 17.

Le bord inférieur des premières parties 14 et 16 est ici pourvu d'un jonc 40, tandis que le bord supérieur des secondes parties 15 et 17 est conformé en forme de gouttière complémentaire 41.

Le jonc 40 est formé d'un bourrelet continu, par exemple de section cylindrique, dont le diamètre est supérieur à l'épaisseur du voile 14 qui le porte, tandis que la gouttière 41 est formée d'une gorge à bords convergents.

Par conséquent, par clipsage des joncs 40 dans les gouttières 41, ou emmanchement par translation, on raccorde les différentes parties ensemble, comme représenté à la figure 1.

Grâce à cette structure, on peut fabriquer le dispositif, par exemple par extrusion, en sous-ensembles distincts, que l'on assemble ultérieurement. De cette façon, les problèmes de fluage rencontrés avec les dispositifs déjà connus sont évités.

Le dispositif de fermeture illustré à la figure 2 se distingue du précédent uniquement par le fait que le bord inférieur des premières parties 14 et 16 est pourvu d'une gouttière 40', tandis que le bord supérieur des secondes parties 15 et 17 est pourvu d'un jonc 41'.

Un tel dispositif de fermeture est utilisé pour fabriquer un sachet. Pour cela, on peut fixer le dispositif de fermeture sur une ou des feuilles constituant le corps du sachet ou même relier les bords des voiles 15 et 17 opposés aux profilés de fermeture 2, 3, pour constituer le corps de sachet.

On se reportera maintenant aux figures 3 à 8 pour décrire des modes de réalisation possibles d'un tel sachet et des variantes de dispositif de fermeture.

Ainsi, en référence à la figure 3, un dispositif de fermeture similaire à celui de la figure 1 est fixé à une feuille de plastique 5 qui est rabattue sur elle-même.

Plus précisément, deux bords libres opposés 50 de cette feuille 5 sont fixés aux extrémités libres des secondes parties 15, respectivement 17 des deux voiles 12 et 13, à l'aide de tout moyen de fixation F connu de l'homme de métier, tel que une colle ou une soudure.

On constitue alors un sachet de type généralement connu dont la fermeture et l'ouverture sont réalisées par coopération ou absence de coopération des moyens de fermeture 2 et 3.

Le sachet de la figure 4 a globalement une structure analogue à celle qui vient d'être décrite en référence à la figure 3. Il s'en différencie toutefois par le fait que la feuille 5 est fixée non seulement à l'extrémité inférieure des parties 15 et 17 des voiles 12 et 13 mais également dans leur partie supérieure, sensiblement au voisinage des moyens de fermeture 2 et 3.

On réalise ainsi une meilleure tenue de la feuille 5 sur le dispositif de fermeture, tout en protégeant et en rendant inaccessible les moyens complémentaires 4, ce qui rend impossible toute séparation volontaire ou inopinée de ceux-ci.

Dans le mode de réalisation du dispositif de fermeture de la figure 5A, on affaire à nouveau à un dispositif de fermeture analogue à celui décrit à la figure 1.

On fait toutefois usage ici d'une feuille 6 dont les extrémités sont conformées en forme de gouttière 41, de sorte que les secondes parties 15 et 17 des voiles 12 et 13 sont ici constituées par la feuille 6 proprement dite.

Il suffit alors de retourner la feuille 6 sur elle-même en U et d'engager les gouttières 41 de la feuille 6 sur les joncs 40 du dispositif de fermeture 1 pour constituer un dispositif de fermeture tel que représenté à la figure 5B.

On notera que le dispositif de fermeture illustré sur la figure 5B présente l'intérêt de posséder une portion de voile qui relie les voiles 12 et 13 et forme ainsi un témoin d'ouverture.

En effet, une fois ce dispositif de fermeture fixé sur une ou des feuilles pour constituer un sachet, il sera également nécessaire de rompre cette portion de voile, après séparation des profilés 2 et 3, pour accéder la première fois au contenu du sachet. Ladite portion de voile constitue également un élément d'étanchéité du sachet en parallèle des profilés 2 et 3.

En variante, la réalisation d'un sachet à l'aide de ce seul dispositif est possible si la feuille 6 présente une taille adéquate pour une telle fabrication.

La réalisation d'un sachet à l'aide d'un dispositif de fermeture rapporté sur une feuille est clairement illustré aux figures 6 à 8.

Ainsi, en référence à la figure 6, on a affaire, en partie supérieure du sachet, à un dispositif de fermeture 1 auquel a été fixée une feuille 6 d'étendue longitudinale réduite.

A cette feuille 6 est rapportée une autre feuille 7, également rabattue sur elle-même, mais de plus grandes dimensions, ses extrémités libres opposées 70 étant fixées par des moyens F (par exemple collage ou soudure) à la feuille 6 de part et d'autre de celle-ci.

On a donc affaire à une structure de sachet qui comporte, de haut en bas quand on considère la figure 6, des moyens de fermeture complémentaires 2 et 3, et une fermeture additionnelle constituée par le pli de la feuille 6, qu'il est nécessaire de briser pour avoir accès à l'intérieur du réceptacle du sachet (délimité par la feuille 7 proprement dite).

Les figures 7 et 8 se rapportent à une structure analogue si ce n'est que la feuille 7 est fixée, en partie supérieure du dispositif 1 de fermeture (figure 7) et à la fois en partie supérieure du dispositif de fermeture 1 et sur les faces opposées de la feuille 6 (figure 8).

La fabrication en deux parties du dispositif de fermeture permet donc de résoudre les problèmes rencontrés avec les dispositifs antérieurs.

De plus, lorsque l'on envisage de fabriquer un dispositif de fermeture à l'aide de deux matières plastiques qui sont incompatibles pour une fabrication par coextrusion, alors on utilise, conformément à l'invention, une première matière pour la fabrication de la partie « technique » 10 du dispositif et une autre matière pour le voile 11 du film.

## Revendications

1. Sachet (1) comportant :
- deux voiles supports (12, 13) ;
- des moyens (2, 3) de fermeture complémentaires, chacun étant solidaire respectivement d'un voile (12, 13) correspondant, **caractérisé par le fait que** chaque voile (12, 13) est constitué de deux parties distinctes, à savoir une première partie (14, 16) qui porte l'un des moyens de fermeture (2 ; 3), et une seconde partie (15, 17) distincte de la première, ces première (14, 16) et seconde (15, 17) parties étant pourvues le long de leur bord inférieur, respectivement supérieur, de moyens de coopération mutuels (40, 41, 40', 41') et complémentaires, qui consistent d'une part en des joncs (40) portés par les premières parties (14, 16), et d'autre part en des gouttières complémentaires (41) conformées dans le bord supérieur des secondes parties (15, 17), ou inversement.

2. Sachet selon la revendication 1, **caractérisé par le fait que** les secondes parties (15, 17) desdits voiles (12, 13) sont des entités distinctes.

3. Sachet selon la revendication 1, **caractérisé par le fait que** les secondes parties (15, 17) desdits voiles (12, 13) sont constituées d'une seule et même feuille (5) rabattue sur elle-même.

4. Sachet selon l'une des revendications précédentes, **caractérisé par le fait que** lesdits moyens de fermeture (2, 3) viennent de moulage avec la première partie correspondante (14, 16).

5. Sachet selon l'une des revendications 1 à 3, **caractérisé par le fait que** lesdits moyens de fermeture (2, 3) sont des éléments rapportés.

6. Sachet selon l'une des revendications précédentes, **caractérisé par le fait que** lesdits moyens de fermeture (2, 3) sont des profilés complémentaires.

7. Sachet selon l'une des revendications précédentes, **caractérisé par le fait que** lesdites première (14, 16) et seconde parties (15, 17) sont formées en des matières plastiques différentes, incompatibles à l'extrusion.

8. Sachet selon l'une des revendications 1 à 7, **caractérisé par le fait que** lesdites secondes parties (15, 17) desdits voiles (12, 13) délimitent elles-mêmes le réceptacle de ce sachet.

9. Sachet selon l'une des revendications 1 à 7, **caractérisé par le fait qu'**il comporte au moins un voile supplémentaire (6, 7), fixé auxdites premières parties (14, 16) et/ou secondes parties (15, 17) qui délimite le réceptacle du sachet.

## Patentansprüche

1. Beutel (1) umfassend
- zwei Träger (12, 13);
- komplementäre Verschlussmittel (2, 3), wobei jedes jeweils mit
einem entsprechenden Träger (12, 13) fest verbunden ist,
**dadurch gekennzeichnet, dass** jeder Träger (12, 13) aus zwei verschiedenen Teilen gebildet ist, nämlich einem ersten Teil (14, 16), der eines der Verschlussmittel (2; 3) trägt, und einem zweiten Teil (15, 17), der von dem ersten verschieden ist, wobei dieser erste (14, 16) und zweite (15, 17) Teil entlang ihres inneren bzw. oberen Randes mit gegenseitigen und komplementären Zusammenwirkungsmitteln (40, 41, 40', 41') versehen sind, die einerseits aus Ringen (40), die von den ersten Teilen (14, 16) getragen werden, und andererseits aus komplementären Rinnen (41) bestehen, die in dem oberen Rand der zweiten Teile (15, 17) ausgebildet sind, oder umgekehrt.

2. Beutel nach Anspruch 1, **dadurch gekennzeichnet, dass** die zweiten Teile (15, 17) der Träger (12, 13) verschiedene Einheiten sind.

3. Beutel nach Anspruch 1, **dadurch gekennzeichnet, dass** die zweiten Teile (15, 17) der Träger (12, 13) aus ein und derselben Folie (5) gebildet sind, die auf sich selbst umgeklappt ist.

4. Beutel nach einem der vorhergehenden Ansprüche, **dadurch gekennzeichnet, dass** die Verschlussmittel (2, 3) mit dem entsprechenden ersten Teil (14, 16) gegossen sind.

5. Beutel nach einem der Ansprüche 1 bis 3, **dadurch gekennzeichnet, dass** die Verschlussmittel (2, 3) angebrachte Elemente sind.

6. Beutel nach einem der vorhergehenden Ansprüche, **dadurch gekennzeichnet, dass** die Verschlussmittel (2, 3) komplementäre Elemente sind.

7. Beutel nach einem der vorhergehenden Ansprüche, **dadurch gekennzeichnet, dass** der erste (14, 16) und zweite (15, 17) Teil aus unterschiedlichen Kunststoffen gebildet sind, die bei der Extrusion nicht kompatibel sind.

8. Beutel nach einem der Ansprüche 1 bis 7, **dadurch gekennzeichnet, dass** die zweiten Teile (15, 17) der Träger (12, 13) ihrerseits den Aufnahmeraum dieses Beutels begrenzen.

9. Beutel nach einem der Ansprüche 1 bis 7, **dadurch gekennzeichnet, dass** er mindestens einen weiteren Träger (6, 7) umfasst, der an den ersten Teilen (14, 16) und/oder zweiten Teilen (15, 17) befestigt ist, der den Aufnahmeraum des Beutels begrenzt.

## Claims

1. A sack (1) comprising:
- two substrate webs (12, 13) ;
- complementary closure means (2, 3), each being connected respectively to a corresponding web (12, 13),
**characterized by** the fact that each web (12, 13) consists of two parts, namely a first part (14, 16) bearing one of the closure means (2 ; 3), and a second part (15, 17) distinct from the first, these first (14, 16) and second (15, 17) parts being provided along their lower edge and upper edge respectively with mutual and complementary cooperation means (40, 41, 40', 41'), which consist on one hand of beads (40) carried by said first parts(14, 16), and on the other hand of complementary gutters (41) carried by the top edge of said second parts (15, 17), or conversely.

2. A sack according to Claim 1, **characterized by** the fact that the second parts (15, 17) of said webs (12, 13) are distinct entities.

3. A sack according to Claim 1, **characterized by** the fact that the second parts (15, 17) of said webs (12, 13) consist of one and the same sheet (5) folded over itself.

4. A sack according to one of the foregoing claims, **characterized by** the fact that said closure means (2, 3) are molded integrally with the corresponding first part (14, 16).

5. A sack according to one of Claims 1 through 3, **characterized by** the fact that said closure means (2, 3) are inserted elements.

6. A sack according to one of the foregoing claims, **characterized by** the fact that said closure means (2, 3) are complementary profiles.

7. A sack according to one of the foregoing claims, **characterized by** the fact that said first (14, 16) and second (15, 17) parts are made of different plastics, incompatible in extrusion.

8. A sack according to one of Claims 1 to 7, **characterized by** the fact that said second parts (15, 17) of said webs (12, 13) themselves delimit the receptacle of this sack.

9. A sack according to one of Claim 1 to 7, **characterized by** the fact that it includes at least one additional web (6, 7) attached to said first parts (14, 16) and/or second parts (15, 17) which delimits the receptacle of the sack.
